# EUROPÄISCHE PATENTSCHRIFT

(11) **EP 1 696 175 B1**
(45) Veröffentlichungstag und Bekanntmachung des Hinweises auf die Patenterteilung: **07.07.2010**
(21) Anmeldenummer: 06001890.0
(22) Anmeldetag: 30.01.2006
(51) Int. Cl.: F23D 3/40, B60H 1/22, F23D 11/44

(54) **Brennkammergehäuse für einen Verdampferbrenner**
Combustion chamber housing for a vaporising burner
Chemise de chambre de combustion de brûleur à vaporisation

(30) Priorität: 31.01.2005 DE 102005004359
(43) Veröffentlichungstag der Anmeldung: 30.08.2006
(73) Patentinhaber: J. Eberspächer GmbH & Co. KG, 73730 Esslingen (DE)
(72) Erfinder: Blaschke, Walter, 73779 Deizisau (DE); Pfister, Wolfgang, 73732 Esslingen (DE); Eppler, Hermann, 72336 Balingen (DE)
(74) Vertreter: Ruttensperger, Bernhard

(56) Entgegenhaltungen:
- DE-A1- 3 726 862
- DE-A1- 3 914 611
- DE-A1- 19 717 544
- DE-C1- 19 546 131
- US-A- 5 993 197
- US-A1- 2002 130 191
- US-A1- 2004 173 692

## Beschreibung

Die vorliegende Erfindung betrifft ein Brennkammergehäuse für einen Verdampferbrenner gemäß dem Oberbegriff des Anspruchs 1.

Derartige Brennkammergehäuse, die bei Verdampferbrennern in Fahrzeugheizgeräten Einsatz finden, sind im Allgemeinen aus Blechmaterial aufgebaut. Sie können ein- oder mehrteilig ausgebildet sein, und die zum Aufbau eines derartigen Brennkammergehäuses eingesetzten Blechteile werden aus gestanzten bzw. gebogenen Blechrohrlingen geformt. Das Zusammenfügen der Einzelkomponenten erfolgt im Allgemeinen durch Punktschweißen, Löten oder andere spanlose Verbindungstechniken. Bei der Herstellung einer derartigen Gehäusebaugruppe wird auch der Bodenbereich mit angeformt bzw. angebracht, in welchem Bodenbereich im Allgemeinen ein poröses Verdampfermedium vorgesehen ist. Durch diese Art der Herstellung ist es im Allgemeinen nicht mehr möglich, nachträgliche Austauschmaßnahmen insbesondere im Bereich des Brennkammerbodens vorzunehmen.

Die US 2004/0173692 A1 offenbart einen Verdampferbrenner für ein Fahrzeugheizgerät. Der Verdampferbrenner weist ein Brennkammergehäuse auf, das mit einem beispielsweise in einem Gussverfahren hergestellten rohrartigen Gehäusebauteil aufgebaut ist, das an seinen beiden axialen Enden offen ist. An einem dieser axialen Enden ist das rohrartige Gehäusebauteil mit einer ringartigen Stirnfläche der Rohrwandung an einen schalenartigen Boden angesetzt und damit verbunden. In diesem schalenartigen Boden ist ein poröses Verdampfermedium enthalten, in welches flüssiger Brennstoff eingespeist wird.

Die DE 37 26 862 A1 offenbart eine Kraftfahrzeugheizung mit einem in einem Bodenbereich vorgesehenen porösen Verdampfermedium. Das poröse Verdampfermedium liegt in einem Träger, der an eine ringartige Stirnfläche eines rohrartig ausgebildeten Gehäusebauteils eines Brennkammergehäuses angelegt ist. An die Außenseite dieses rohrartigen Gehäusebauteils ist ein Sicherungsorgan angefügt, das den Träger an seiner vom porösen Verdampfermedium abgewandten Seite hintergreift und mit einer elastischen Sicherungslasche gegen das axiale Ende des rohrartigen Gehäusebauteils presst.

Es ist die Aufgabe der vorliegenden Erfindung, ein Brennkammergehäuse für einen Verdampferbrenner vorzusehen, das bei einfachem Aufbau insbesondere auch zur Durchführung von Wartungsarbeiten oder Reparaturarbeiten besser geeignet ist.

Erfindungsgemäß wird diese Aufgabe gelöst durch ein Brennkammergehäuse für einen Verdampferbrenner, insbesondere für ein Fahrzeugheizgerät, gemäß Anspruch 1. Dieses umfasst ein rohrartiges Gehäusebauteil, das in seinem ersten axialen Endbereich, bezogen auf eine Längsachse des rohrartigen Gehäusebauteils, zum Bereitstellen einer Austrittsöffnung für Verbrennungsprodukte offen ist und in seinem zweiten axialen Endbereich zur Aufnahme einer Bodenbaugruppe offen ist, wobei das Gehäusebauteil in einem Gießvorgang hergestellt ist.

Durch das Herstellen des Brennkammergehäuses bzw. des rohrartigen Gehäusebauteils desselben in einem Gussverfahren mit Metallmaterial, beispielsweise einem MIM-(Metal Injection Moulding)-Gussverfahren oder einem Feingussverfahren, wird einerseits eine thermisch sehr stabile Baugruppe erhalten, die andererseits durch Einsatz entsprechender Gussformen mit weitgehend variabler Formgebung ausgestaltet werden kann. Insbesondere kann durch entsprechende Formgestaltung die Materialstärke eines derartigen Gehäusebauteils an die lokal jeweils auftretenden Anforderungen angepasst werden. Besonders das MIM-Verfahren zeichnet sich dadurch aus, dass filigrane Formen und dünnwandige Geometrien dargestellt werden können. Durch dünnwandige Geometrien kann die thermische Masse reduziert werden und dadurch das Aufheizverhalten einer Brennkammer beschleunigt werden bzw. das Temperaturniveau des Verdampfers beeinflusst werden.

Ferner ist vorgesehen, dass das rohrartige Gehäusebauteil an seinem zweiten axialen Endbereich an einer Innenseite eine Anlageformation zur axialen Abstützung der Bodenbaugruppe aufweist. Auch diese Anlageformation kann einen integralen Bestandteil des rohrartigen Gehäusebauteils bilden, d. h. bei Herstellung des Gussvorgangs an dieses angeformt werden. Selbstverständlich ist auch eine nachfolgende spanabhebende Bearbeitung zum Herstellen oder ggf. Verfeinern einer derartigen Formation möglich.

Die Anlageformation kann beispielsweise eine nach radial innen vorspringende Anlageschulter umfassen, kann alternativ aber auch durch eine stufenartige Erweiterung des Gehäusebauteils gebildet sein.

Um eine Bodenbaugruppe an dem rohrartigen Gehäusebauteil arretieren zu können, ist gemäß einer ersten Alternative vorgesehen, dass am zweiten axialen Endbereich an der Innenseite des rohrartigen Gehäusebauteils eine Einsenkung zum Eingriff mit einem die Bodenbaugruppe in Anlage an der Anlageformation haltenden Sicherungselement vorgesehen ist. Zum sicheren Halten der Bodenbaugruppe in Anlage an der Anlageformation kann gemäß einer zweiten. Alternative auch am zweiten Endbereich des Gehäusebauteils eine Mehrzahl von mit diesem integralen und nach radial innen umgebogenen oder umbiegbaren Sicherungslaschen vorgesehen sein. Diese hintergreifen dann die Bodenbaugruppe an ihrer von der Anlageformation abgewandten Seite. Anstelle der Sicherungslaschen ist es gemäß einer dritten Alternative auch möglich, Sicherungseindrückungen in das Gehäusebauteil einzubringen, nachdem die Bodenbaugruppe in Anlage an der Anlageformation gebracht worden ist.

Um die Zufuhr von Verbrennungsluft zu ermöglichen, wird vorgeschlagen, dass in einem eine Brennkammer umgebenden Bereich des rohrartigen Gehäusebauteils eine Mehrzahl von Lufteintrittsöffnungen vorgesehen ist. Weiterhin ist es vorteilhaft, wenn in einem eine Brennkammer umgebenden Bereich des rohrartigen Gehäusebauteils eine Zündorgan-Aufnahmeformation gebildet ist.

Am ersten axialen Endbereich kann eine die für den Flammaustritt bzw. den Austritt von Verbrennungsprodukten vorgesehene Austrittsöffnung umgebende Flammblende vorgesehen sein.

Die Erfindung betrifft ferner eine Brennkammerbaugruppe für ein Fahrzeugheizgerät mit einem erfindungsgemäßen Brennkammergehäuse sowie eine in den zweiten axialen Endbereich des rohrartigen Gehäusebauteils eingesetzte und dort arretierte Bodenbaugruppe.

Dabei kann beispielsweise vorgesehen sein, dass die Bodenbaugruppe ein poröses Verdampfermedium und an einer von einer Brennkammer abgewandten Seite desselben eine Heizeinrichtung und eine Bodenplatte umfasst.

Die vorliegende Erfindung wird nachfolgend mit Bezug auf die beiliegenden Figuren detailliert beschrieben. Es zeigt:
- Fig. 1: eine Längsschnittansicht einer Brennkammerbaugruppe für ein Fahrzeugheizgerät;
- Fig. 2: eine der Fig. 1 entsprechende, vereinfachte Ansicht eines alternativen Aufbaus;
- Fig. 3: eine der Fig. 2 entsprechende Ansicht einer weiteren alternativen Ausgestaltungsform;
- Fig. 4: eine Teil-Axialansicht des in Fig. 3 erkennbaren Gehäusebauteils;
- Fig. 5: eine weitere der Fig. 2 entsprechende Ansicht einer alternativen Ausgestaltungsform.

Die in der Fig. 1 dargestellte Brennkammerbaugruppe 10 umfasst ein allgemein mit 12 bezeichnetes Brennkammergehäuse. Dieses wiederum ist im Wesentlichen aufgebaut mit einem rohrartigen Gehäusebauteil 14, das in Richtung einer Längsachse A langgestreckt ist. In einem ersten axialen Endbereich 16 des rohrartigen Gehäusebauteils 14 ist an diesem als integraler Bestandteil eine scheibenartige Flammblende 18 vorgesehen, die eine Austrittsöffnung 20 für die in einer von dem rohrartigen Gehäusebauteil 14 bzw. einem Längenbereich desselben umgebenen Brennkammer 22 entstehenden Verbrennungsprodukte bereitgestellt. In diesem ersten axialen Endbereich 16 ist das rohrartige Gehäusebauteil 14 weiterhin mit einem Flammrohr 24 verbunden, beispielsweise durch Verlötung, Verschweißung oder durch Klemmsitz. Dieses in einem Längenbereich 26 das rohrartige Gehäusebauteil 14 umgebende Flammrohr 24 bildet in diesem Längenbereich 26 gleichzeitig einen Verbrennungsluftzuführringraum 28, über welchen Verbrennungsluft zugeführt werden kann und durch in diesem Bereich des rohrartigen Gehäusebauteils 14 gebildete Öffnungen 30 in die Brennkammer 22 eintreten kann.

In seinem zweiten axialen Endbereich 32 ist das rohrartige Gehäusebauteil 14 ebenfalls grundsätzlich offen. Im Bereich dieses zweiten axialen Endbereichs 32 ist das rohrartige Gehäusebauteil 14 mit etwas größerer Wandungsstärke ausgebildet. An einer Innenseite dieses rohrartigen Gehäusebauteils ist am zweiten axialen Endbereich 32 eine nach radial innen vorspringende Anlageschulter 34 gebildet, die vorzugsweise in Umfangsrichtung vollständig umlaufend ist und eine Anlageformation für eine Bodenbaugruppe 36 bildet. Etwas näher zum axialen Ende als die Anlageschulter 34 ist an der Innenseite des rohrartigen Gehäusebauteils 14 eine nutartige Einsenkung 38 gebildet, in welche ein als Rastring oder dergleichen ausgebildetes Sicherungselement 40 eingreift bzw. eingreifen kann. Die Bodenbaugruppe 36 ist dann zwischen der Anlageschulter 34 und dem Sicherungselement 40 axial gesichert.

Man erkennt in der Fig. 1, dass diese Bodenbaugruppe 36 in axialer Abfolge ein poröses Verdampfermedium 42, beispielsweise ein Geflechtmaterial, ein Gewirk, Schaumkeramik oder dergleichen, beispielsweise in einem schalenartigen Träger 43, darauf folgend dann eine in Form einer Heizspirale oder dergleichen bereitgestellte Heizeinrichtung 44, ein plattenartiges Isolationselement 46 und eine Bodenplatte 48 umfasst. Das poröse Verdampfermedium 42 bzw. der Träger 43 stützt sich in seinem radial äußeren Bereich an der Anlageschulter 34 ab, während die Bodenplatte 48 gegen das Sicherungselement 40 anliegt. Eine Brennstoffzuführleitung 50 durchsetzt die Bodenplatte 48 und das Isolationselement 46 und reicht bis zum porösen Verdampfermedium 42, um flüssigen Brennstoff in dieses einzuleiten. Der eingeleitete Brennstoff wird durch Kapillarförderwirkung in dem porösen Verdampfermedium 42 verteilt und in Richtung zu der zur Brennkammer 22 hin frei liegenden Oberfläche desselben transportiert.

In dem axial an die Bodenbaugruppe 36 anschließenden bzw. sich mit dieser auch noch teilweise überlappenden Bereich des rohrartigen Gehäusebauteils 14 ist femer eine Aufnahmeformation 52 für ein zum Starten der Verbrennung dienendes Zündorgan 54, beispielsweise einen Glühzündstift, gebildet. Diese Aufnahmeformation 52 kann beispielsweise eine Öffnung in einem Wandungsbereich mit größerer axialer Dicke umfassen, um das Zündorgan 54 stabil am Gehäusebauteil 14 haltern zu können.

Das rohrartige Gehäusebauteil 14 ist bei dem erfindungsgemäßen Aufbau als Gussbauteil aus Metall bereitgestellt. Es kann in einem MIM-Gussverfahren oder einem Feingussverfahren aus Metall- oder/und Keramikmaterial hergestellt werden und kann ggf., sofern erforderlich, durch spanabhebende Bearbeitung nachbearbeitet werden. Das Herstellen des rohrartigen Gehäusebauteils 14 in einem Gussverfahren ermöglicht sehr komplexe Formgebungen, beispielsweise die im zweiten axialen Endbereich 32 erkennbare Dickenvariation, so dass dort die erforderliche Stabilität zum Haltern der Bodenbaugruppe 36 erlangt werden kann. Auch in anderen Längenabschnitten ist in einfacher Art und Weise eine Dickenvariation möglich. Die nutartige Einsenkung 38 bzw. die Öffnungen 30 können beispielsweise nachfolgend eingearbeitet werden. Da bei dem in Fig. 1 erkennbaren Aufbau das Gehäusebauteil 14 an seinen beiden Endbereichen 16, 32 mit nach radial innen greifenden Abschnitten ausgebildet ist, kann bei der Herstellung in einem Gussverfahren beispielsweise mit einem verlorenen Gießkern gearbeitet werden.

Der Einsatz eines Gussbauteils ermöglicht also einen Aufbau, bei welchem die Bodenbaugruppe 36 in einfacher Art und Weise an dem die Außenumfangswandung bereitstellenden rohrartigen Gehäusebauteil 14 angebracht, aber ebenso einfach davon auch wieder gelöst werden kann. Insbesondere können auf diese Art und Weise Reparatur- oder Austauschmaßnahmen vorgenommen werden.

Es sei darauf hingewiesen, dass selbstverständlich verschiedene Variationen im Umfang der vorliegenden Erfindung vorgenommen werden können. So kann selbstverständlich die Einsenkung 38 auch in Form mehrerer nach radial innen vorstehender Vorsprünge des rohrartigen Gehäusebauteils 14 gebildet sein, ähnlich wie die Anlageschulter 34, die dann, bei Betrachtung in axialer Richtung, wieder eine Einsenkung bzw. eine Abstützfläche für ein Sicherungselement bereitstellen.

In Fig. 2 ist eine alternative Ausgestaltungsform einer Brennkammerbaugruppe 10 in vereinfachter Art und Weise dargestellt. Man erkennt wieder das das Brennkammergehäuse 12 bereitstellende Gehäusebauteil 14 mit der in dieses eingesetzten Bodenbaugruppe 36. Im Unterschied zu der in Fig. 1 gezeigten Ausgestaltungsform, bei welcher die Bodenbaugruppe 36 an einer nach radial innen vorspringenden Anlageschulter 34 anliegt, ist bei der in Fig. 2 gezeigten Ausgestaltungsvariante das Gehäusebauteil 14 zum Bereitstellen einer Anlageformation für die Bodenbaugruppe 36 mit einer stufenartigen radialen Erweiterung 60 ausgebildet. An dieser stützt sich die Bodenbaugruppe 36 beispielsweise über den schalenartigen Träger 43 des porösen Verdampfermediums 42 ab und ist durch das Sicherungselement 40 in Anlage an dieser radialen Erweiterung 60 gehalten. Man erkennt, dass bei dieser Ausgestaltungsform vom ersten Endbereich 16 zum zweiten Endbereich 32 das Gehäusebauteil 14 keine dessen Querschnitt verringernde Abschnitte aufweist, so dass bei Herstellung in einem Gießvorgang nicht mit einer verlorenen Form gearbeitet werden muss. Die nutartige Einsenkung 38 für das Sicherungselement 40 kann nachträglich durch Eindrehen oder dergleichen gebildet werden.

Um bei einer derartigen Formgebung des Gehäusebauteils 14 den Herstellungsvorgang etwas zu erleichtern, kann vorgesehen sein, dass dieses vom ersten Endbereich 16 zum zweiten Endbereich 32 hin in seinem näherungsweise zylindrischen Abschnitt sich geringfügig erweiternd ausgebildet ist, um eine Entformungsschräge zu erzeugen.

Eine Abwandlung einer derartigen Ausgestaltungsform ist in den Fig. 3 und 4 gezeigt. Auch hier ist die Anlageformation für die Bodenbaugruppe 36 im Wesentlichen wieder durch die radiale Erweiterung 60 ausgebildet. In dem in Richtung zum zweiten Endbereich 32 hin sich dann anschließenden näherungsweise zylindrischen Bereich 62 des Gehäusebauteils 64 ist dieses mit einer Mehrzahl von Sicherungslaschen 64 ausgebildet. Diese schließen bei Durchführung eines Gießvorgangs nach Fertigstellung des Gehäusebauteils 14 näherungsweise axial an den verbleibenden Teil des Bereichs 62 an, so dass auch hier die Bodenbaugruppe 36 in Anlage an der radialen Erweiterung gebracht werden kann. Nachfolgend werden diese Sicherungslaschen 64 dann nach radial innen umgebogen, so dass sie die Bodenbaugruppe 36 bzw. die Bodenplatte 48 derselben an der von der radialen Erweiterung 60 bzw. der Anlageformation für die Bodenbaugruppe 36 abgewandten Seite hintergreifen und sicher halten.

Eine weitere Abwandlung ist in Fig. 5 gezeigt. Hier ist für die sichere Halterung der Bodenbaugruppe 36 am Gehäusebauteil 14 durch eine Mehrzahl von im Bereich 62 nach Einsetzen der Bodenbaugruppe 36 gebildeten Sicherungseindrückungen 66 bereitgestellt. Auch diese hintergreifen die Bodenplatte 48 der Bodenbaugruppe 36 an ihrer von der radialen Erweiterung 60 abgewandten Seite und halten somit die Bodenbaugruppe 36 sicher im Gehäusebauteil 14.

Es sei darauf hingewiesen, dass selbstverständlich die in den Fig. 3 bis 5 gezeigten Sicherungsformationen, die also einen integralen Bestandteil des im Gussverfahren hergestellten Gehäusebauteils 14 bilden, auch bei der in Fig. 1 dargestellten Ausgestaltungsform mit der nach radial innen vorspringenden Anlageschulter 34 vorgesehen sein können.

## Patentansprüche

1. Brennkammergehäuse für einen Verdampferbrenner, insbesondere für ein Fahrzeugheizgerät, umfassend ein rohrartiges Gehäusebauteil (14), das in seinem ersten axialen Endbereich (16), bezogen auf eine Längsachse (A) des rohrartigen Gehäüsebauteils, zum Bereitstellen einer Austrittsöffnung (20) für Verbrennungsprodukte offen ist und in seinem zweiten axialen Endbereich (32) zur Aufnahme einer Bodenbaugruppe (36) offen ist, wobei das Gehäusebauteil (14) in einem Gießvorgang hergestellt ist, wobei
das rohrartige Gehäusebauteil (14) an seinem zweiten axialen Endbereich (32) an einer Innenseite eine Anlageformation (34) zur axialen Abstützung der Bodenbaugruppe (36) aufweist,
**dadurch gekennzeichnet, dass**
die Bodenbaugruppe an ihrer von der Anlageformation (34) abgewandten Seite hintergriffen und dadurch an dem Gehäusebauteil (14) gehalten ist,
dass am zweiten axialen Endbereich (32) an der Innenseite des rohrartigen Gehäusebauteils (14) eine Einsenkung (38) zum Eingriff mit einem die Bodenbaugruppe (36) in Anlage an der Anlageformation (34) haltenden Sicherungselement (40) vorgesehen ist, oder
dass am zweiten Endbereich (32) eine Mehrzahl von mit dem Gehäusebauteil (14) integralen und nach radial innen umgebogenen oder umbiegbaren Sicherungslaschen (64) vorgesehen ist, oder
dass am zweiten Endbereich (32) eine Mehrzahl von Sicherungseindrückungen (66) vorgesehen ist.

2. Brennkammergehäuse nach Anspruch 1,
**dadurch gekennzeichnet, dass** die Anlageformation (34) eine nach radial innen vorspringende Anlageschulter (34) umfasst.

3. Brennkammergehäuse nach Anspruch 1,
**dadurch gekennzeichnet, dass** die Anlageformation (60) durch eine stufenartige Erweiterung (60) des Gehäusebauteils (14) gebildet ist.

4. Brennkammergehäuse nach einem der Ansprüche 1 bis 3,
**dadurch gekennzeichnet, dass** in einem eine Brennkammer (22) umgebenden Bereich des rohrartigen Gehäusebauteils (14) eine Mehrzahl von Lufteintrittsöffnungen (30) vorgesehen ist.

5. Brennkammergehäuse nach einem der Ansprüche 1 bis 4,
**dadurch gekennzeichnet, dass** in einem eine Brennkammer (22) umgebenden Bereich des rohrartigen Gehäusebauteils (14) eine Zündorgan-Aufnahmeformation (52) gebildet ist.

6. Brennkammergehäuse nach einem der Ansprüche 1 bis 5,
**dadurch gekennzeichnet, dass** am ersten axialen Endbereich (16) eine eine Austrittsöffnung (20) für Verbrennungsprodukte umgebende Flammblende (18) vorgesehen ist.

7. Brennkammerbaugruppe für ein Fahrzeugheizgerät, umfassend ein Brennkammergehäuse (12) nach einem der vorhergehenden Ansprüche sowie eine in den zweiten axialen Endbereich (32) des rohrartigen Gehäusebauteils (14) eingesetzte und dort arretierte Bodenbaugruppe (36).

8. Brennkammerbaugruppe nach Anspruch 7,
**dadurch gekennzeichnet, dass** die Bodenbaugruppe (36) an einem Träger ein poröses Verdampfermedium (42) und an einer von einer Brennkammer (22) abgewandten Seite desselben eine Heizeinrichtung (44) und eine Bodenplatte (48) umfasst.

## Claims

1. A combustion chamber housing for an evaporation burner, in particular for a vehicle heating device, comprising a tube-like housing component (14), being open in its first axial end section (16) in relation to a longitudinal axis (A) of the tube-like housing component for providing a discharge opening (20) for combustion products and being open in its second axial end section (32) for receiving a bottom assembly (36), the housing component (14) being manufactured by a single moulding process,
the tube-like housing component (14) comprising an abutment formation (34) at an inner side of its second axial end section (32) for axial support of the bottom assembly (36),
**characterized in**
the bottom assembly being engaged from behind at a side facing away from the abutment formation (34) and being thus supported at the housing component (14),
a depression (38) for engagement with a securing element (40) supporting the bottom assembly (36) in abutment against the abutment formation (34) being provided at the second axial end section (32) at the inner side of the tube-like housing component (14), or
a plurality of radially inwards bent security latches (64) which are integral with the housing component (14) being provided at the second end section (32), or
a plurality of securing indentations (66) being provided at the second end section (32).

2. A combustion chamber housing according to claim 1,
**characterised in** the abutment formation (34) comprising a radially inwards projecting abutment shoulder (34).

3. A combustion chamber housing according to claim 1,
**characterised in** the abutment formation (60) being formed by a step-like expansion (60) of the housing component (14).

4. A combustion chamber housing according to one of claims 1 to 3,
**characterised in** a plurality of air inlet openings (30) being provided in a section of the tube-like housing component (14) surrounding a combustion chamber (22).

5. A combustion chamber housing according to one of claims 1 to 4,
**characterised in** an ignition element receiving formation (52) being formed in a section of the tube-like housing component (14) surrounding a combustion chamber (22).

6. A combustion chamber housing according to one of claims 1 to 5,
**characterised in** a flame aperture (18), which is surrounding a discharge opening (20) for combustion products, being provided at the first axial end section (16).

7. A combustion chamber assembly for a vehicle heating device comprising a combustion chamber housing (12) according to one of the preceding claims as well as a bottom assembly (36), which is inserted into the second axial end section (32) of the tube-like housing component (14) and is arrested therein.

8. A combustion chamber assembly according to claim 7,
**characterised in** the bottom assembly (36) comprising a porous evaporator medium (42) at a carrier and at a side thereof which is facing away from the combustion chamber (22) comprising a heating device (44) and a bottom plate (48).

## Revendications

1. Un boîtier de chambre de combustion pour un brûleur à évaporation, en particulier pour un dispositif de chauffage d'un véhicule, comprenant un élément de boîtier de type tube (14), ouvert dans sa première section terminale axiale (16) en relation à un axe longitudinal (A) de l'élément de boîtier de type tube pour prévoir une ouverture de sortie (20) pour des produits de combustion et ouvert dans sa deuxième section terminale axiale (32) pour recevoir un assemblage de fond (36), l'élément de boîtier de type tube (14) étant produit en une opération de fonte,
l'élément de boîtier de type tube (14) comprenant à une face interne de sa deuxième section terminale axiale (32) une formation d'aboutement (34) pour le support axial de l'assemblage de fond (36),
**caractérisé par**
l'assemblage de fond étant engagé de derrière à son côté détourné de la formation d'aboutement (34) et étant ainsi supporté à l'élément de boîtier (14),
une dépression (38) pour l'engagement avec un élément de sécurité (40) maintenant l'assemblage de fond (36) contre la formation de juxtaposition (34) étant prévue à la face interne de l'élément de boîtier de type tube (14), ou une pluralité d'éclisses de sécurité (64) intégrales avec l'élément de boîtier de type tube (14) et courbés radialement vers l'intérieur étant prévues à la deuxième section terminale axiale (32), ou
une pluralité de dépressions de sécurité (66) étant prévues à la deuxième section terminale (32).

2. Un boîtier de chambre de combustion selon la revendication 1,
**caractérisé par** la formation d'aboutement (34) comprenant une épaule d'aboutement (34) s'élançant vers l'intérieur.

3. Un boîtier de chambre de combustion selon la revendication 1,
**caractérisé par** la formation d'aboutement (60) étant formée par une extension échelonnée (60) de l'élément de boîtier de type tube (14).

4. Un boîtier de chambre de combustion selon une des revendications 1 à 3,
**caractérisé par** une pluralité d'ouvertures d'insertion d'air (30) étant prévues dans une région de l'élément de boîtier de type tube (14) qui entoure une chambre de combustion (22).

5. Un boîtier de chambre de combustion selon une des revendications 1 à 4,
**caractérisé par** une formation de réception d'élément d'allumage (52) étant formée dans une région de l'élément de boîtier de type tube (14) qui entoure une chambre de combustion (22).

6. Un boîtier de chambre de combustion selon une des revendications 1 à 5,
**caractérisé par** un obturateur de flamme (18), qui entoure une ouverture de sortie (20) pour des produits de combustion, étant prévu à la première section terminale (16).

7. Un module de chambre de combustion pour un dispositif de chauffage d'un véhicule, comprenant un boîtier de chambre de combustion (12) selon une des revendications précédentes, ainsi qu'un assemblage de fond (36), qui est inséré dans la deuxième section terminale axiale (32) de l'élément de boîtier de type tube (14) et qui y est arrêté.

8. Un module de chambre de combustion selon la revendication 7,
**caractérisé par** l'assemblage de fond (36) comprenant un médium d'évaporation poreux (42) et comprenant à un côté de ce dernier qui est détourné de la chambre de combustion (22), un dispositif de chauffage (44) et une plaque de fond (48).
